# EUROPÄISCHE PATENTSCHRIFT

(11) **EP 1 065 339 B1**
(45) Veröffentlichungstag und Bekanntmachung des Hinweises auf die Patenterteilung: **03.09.2003**
(21) Anmeldenummer: 00113443.6
(22) Anmeldetag: 24.06.2000
(51) Int. Cl.: E05D 7/04, E05D 5/02

(54) **Befestigungsvorrichtung für Bandlappen von Scharnieren**
Fastening device for hinge flaps
Dispositif de fixation pour pentures de paumelles

(30) Priorität: 02.07.1999 DE 19930448
(43) Veröffentlichungstag der Anmeldung: 03.01.2001
(73) Patentinhaber: Simonswerk GmbH, D-33378 Rheda-Wiedenbrück (DE)
(72) Erfinder: Lüffe, Alfons, 33378 Rheda-Wiedenbrück (DE)
(74) Vertreter: Lelgemann, Karl-Heinz, Dipl.-Ing.

(56) Entgegenhaltungen:
- DE-A- 3 732 023
- DE-A- 4 417 039
- DE-A- 10 039 243
- DE-A- 19 923 091
- DE-U- 9 207 403

## Beschreibung

Die Erfindung bezieht sich auf eine Befestigungsvorrichtung für Bandlappen von Scharnieren mit einer Spannplatte, einer Druckplatte, die der Spannplatte zugeordnet ist und mit dieser einen Zwischenraum bildet und mittels Schraubverbindungen verbunden ist, und ggf. einem Füllstück, das zwischen der Spannplatte und der Druckplatte angeordnet und unmittelbar vor der Montage von Befestigungsvorrichtung und Bandlappen aus dem Zwischenraum zwischen Spann- und Druckplatte entnehmbar ist. Eine solche Befestigungsvorrichtung wird in DE 9 207 403 U gezeigt.

Bei dieser Befestigungvorrichtung kann nicht ausgeschlossen werden, daß nach der Entnahme des Füllstücks aus dem Zwischenraum zwischen der Spann- und der Druckplatte vor der Montage des türscharnierseitigen Bandlappens die Spann- und die Druckplatte sich aufeinander zu bewegen, wobei naturgemäß der zwischen ihnen ausgebildete Zwischenraum, der vorher vom Füllstück freigehalten wurde, verkleinert wird bzw. verschwindet. Hierdurch ergeben sich Schwierigkeiten bei der folgenden Montage des türscharnierseitigen Bandlappens, der ja in diesen Zwischenraum zwischen der Spann- und der Druckplatte eingeführt werden muß, bevor er dort verklemmt werden kann.

Der Erfindung liegt die Aufgabe zugrunde, die eingangs geschilderte Befestigungsvorrichtung für Bandlappen von Scharnieren derart weiterzubilden, daß ohne großen technischkonstruktiven Aufwand eine zuverlässige Freihaltung des Zwischenraums zwischen der Spann- und der Druckplatte bis zum Einführen des türscharnierseitigen Bandlappens gewährleistet ist.

Diese Aufgabe wird erfindungsgemäß dadurch gelöst, daß die Druckplatte an ihren beiden Endabschnitten mittels Widerlagern ortsfest angeordnet und mittels der Schraubverbindungen in Richtung auf die Spannplatte zu verbiegbar ist. Durch die beiden Widerlager, auf denen die beiden Endabschnitte der Druckplatte aufliegen, wird im Zusammenwirken mit den Schraubverbindungen eine ortsfeste Anordnung der Druckplatte in bezug auf die Spannplatte gewährleistet, wodurch eine Verkleinerung bzw. ein Verschwinden des Zwischenraums zwischen Druckplatte und Spannplatte zuverlässig vermieden wird. Da die Weite des Zwischenraums zwischen der Spann- und der Druckplatte im vorhinein so gewählt ist, daß sie in etwa der Dicke eines türscharnierseitigen Bandlappens entspricht bzw. diese Dicke geringfügig übersteigt, kann durch eine vergleichsweise geringe Verformung der Druckplatte bereits eine zuverlässige Fixierung des Bandlappens zwischen der Spannund der Druckplatte durch Verklemmung erreicht werden.

Um eine mittels des türscharnierseitigen Bandlappens zu montierende Tür in gewünschter Weise an eine Türöffnung positionsmäßig anpassen zu können ist es zweckmäßig, wenn die erfindungsgemäße Befestigungsvorrichtung mittels Verstellspindeln verstellbar in einem rahmenartigen Gehäuse aufgenommen ist.

Vorzugsweise durchgreifen die Verstellspindeln die Druckplatte überragende Endabschnitte der Spannplatte und sind die Widerlager an den Endabschnitten der Spannplatte angeordnet. Hierdurch wird sichergestellt, daß die Verformung der Druckplatte ohne weiteres möglich ist.

Gemäß einer vorteilhaften Ausführungsform sind die Widerlager einstückig mit der Spannplatte ausgebildet.

Eine technisch-konstruktiv besonders zweckmäßige Weiterbildung der Widerlager ergibt sich, wenn die Widerlager freie Stirnflächen von die Verstellspindeln koaxial umgebenden Hülsen aufweisen.

Um die Funktionsfähigkeit der Widerlager zuverlässig sicherzustellen ist es zweckmäßig, wenn die Druckplatte an ihren Endabschnitten jeweils eine teilkreisförmige Aussparung aufweist, deren Radius dem der entsprechenden Verstellspindel entspricht und an deren der Spannplatte zugewandten Grundseite die Druckplatte auf der freien Stirnfläche der die Verstellspindel koaxial umgebenden Hülse aufliegt.

Gemäß einer vorteilhaften Ausführungsform der erfindungsgemäßen Befestigungsvorrichtung sind die die Spannplatte mit der Druckplatte verbindenden Schraubverbindungen als Linsensenkschrauben ausgebildet, die mit ihren Gewindeabschnitten in Gewindeeingriff mit Gewindeausnehmungen der Spannplatte sind und mit ihren Linsenköpfen in entsprechend gestalteten Konusausnehmungen der Druckplatte sitzen.

Das Gehäuse der erfindungsgemäßen Befestigungsvorrichtung kann zweckmäßigerweise mit einem winkelförmigen Abdeckteil versehen sein, das an seinem einen Winkelabschnitt eine Ausnehmung, durch die hindurch das Füllstück und der Bandlappen bewegbar sind, und an seinem anderen Winkelabschnitt kreisförmige Durchbrechungen aufweist, durch die hindurch die Verstellspindel nach außen vorstehen bzw. die Verschraubungen betätigbar sind.

Gemäß einer weiteren vorteilhaften Weiterbildung der erfindungsgemäßen Befestigungsvorrichtung kann die Spannplatte in Richtung auf die Druckplatte zu verbiegbar ausgebildet sein, so daß die zur Verklemmung des Bandlappens erforderliche Verbiegung auf beide Platten, nämlich die Spannplatte und die Druckplatte, verteilt werden kann.

Im folgenden wird die Erfindung an Hand einer Ausführungsform unter Bezugnahme auf die Zeichnung näher erläutert.

Es zeigen:
- Figur 1: eine teilweise aufgeschnittene Vorderansicht einer Ausführungsform der erfindungsgemäßen Befestigungsvorrichtung;
- Figur 2: eine Draufsicht auf die in Figur 1 dargestellte Ausführungsform der erfindungsgemäßen Befestigungsvorrichtung;
- Figur 3: eine teilweise geschnittene Seitenansicht der in den Figuren 1 und 2 dargestellten Ausführungsform der erfindungsgemäßen Befestigungsvorrichtung; und
- Figur 4: eine Druckplatte der in den Figuren 1 bis 3 dargestellten Ausführungsform der erfindungsgemäßen Befestigungsvorrichtung.

Eine an Hand der Figuren 1 bis 4 beschriebene und in den Figuren 1 bis 3 insgesamt dargestellte Ausführungsform einer erfindungsgemäßen Befestigungsvorrichtung 1 dient dazu, in den Figuren nicht dargestellte Bandlappen von Türscharnieren insbesondere an Stahlzargen zu befestigen.

Hierzu weist die Befestigungsvorrichtung 1 ein rahmenartiges Gehäuse 2 auf, in dem die weiter unten beschriebenen, den Bandlappen verstellbar innerhalb des Gehäuses 2 aufnehmenden Bauteile der Befestigungsvorrichtung 1 verstellbar aufgenommen sind. Das Gehäuse 2 hat zwei Befestigungsabschnitte 3, 4, an denen es mittels geeigneter Verbindungselemente an der vorgesehenen Montagestelle fixierbar bzw. fixiert ist. Innerhalb des Gehäuses 2 ist eine Spannplatte 5, die sich innerhalb des Gehäuses 2 in dessen Längsrichtung erstreckt, verstellbar aufgenommen. Zur Verstellung der Spannplatte 5 innerhalb des Gehäuses 2 dienen im dargestellten Ausführungsbeispiel zwei Verstellspindeln 6, welche drehbar und axial fest an an einer Grundseite 7 des Gehäuses 2 ausgebildeteten Lagervorsprüngen 8 gehaltert ist. Die Verstellspindeln 6 sitzen in in Endabschnitten 9 der Spannplatte 5 ausgebildeten Gewindebohrungen 10. Durch Betätigung der Verstellspindeln 6 ist somit die Spannplatte 5 innerhalb des Gehäuses 2 in dessen Querrichtung verstellbar.

An ihren Endabschnitten 9 hat die Spannplatte 5 die Verstellspindeln 6 koaxial umgebende, als Widerlager fungierende Hülsen 11, die in der dargestellten Ausführungsform einstückig mit der Spannplatte 5 ausgebildet sind. Die Hülsen 11 sind auf der der Grundseite 7 des Gehäuses 2 abgewandten Seite der Spannplatte 5 angeordnet und weisen jeweils eine freie Stirnfläche 12 auf.

Der Spannplatte 5 ist eine Druckplatte 13 zugeordnet. Die Druckplatte 13 erstreckt sich ebenfalls in Längsrichtung des Gehäuses 2, und zwar zwischen den Verstellspindeln 6. Die Spannplatte 5 und die Druckplatte 13 sind im Falle der in den Figuren dargestellten Ausführungsform der erfindungsgemäßen Befestigungsvorrichtung 1 mittels dreier als Linsensenkschrauben 14 ausgebildeter Schraubverbindungen miteinander verbunden.

Jede Linsensenkschraube hat einen Linsenkopf 15, mit dem sie in einer ihr zugeordneten Konusausnehmung 16 der Druckplatte 13 sitzt. Bei der dargestellten Ausführungsform sind die drei vorgesehenen Linsensenkschrauben 14 mit gleichen Abständen in Längsrichtung der Druckplatte 13 angeordnet.

Mit ihrem Gewindeabschnitt 17 sitzt jede Linsensenkschraube 14 in einer ihr zugeordneten Gewindeausnehmung 18 der Spannplatte 5.

An ihren beiden Endabschnitten 19 hat die Druckplatte 13 jeweils eine teilkreisförmige Aussparung 20. Bei der dargestellten Ausführungsform erstreckt sich die Aussparung 20 in Dickenrichtung der Druckplatte 13 lediglich durch einen Teil der Druckplatte 13, so daß die Aussparung 20 eine der Spannplatte 5 gegenüberliegende Grundseite 21 ausbildet. Der Radius der Aussparung 20 entspricht demjenigen der spannplattenseitigen Hülse 11, so daß die Druckplatte 13 mit der Grundseite 21 ihrer Aussparung 20 auf die freie Stirnfläche 12 der Hülse 11 der Spannplatte 5 auflegbar ist.

Da die Druckplatte 13 an ihren beiden Endabschnitten 19 durch Auflage der Grundseite 21 ihrer jeweiligen Aussparung 20 auf der entsprechenden Hülse 11 der Spannplatte 5 ortsfest in bezug auf die Spannplatte 5 gelagert ist, ist zwischen der Spannplatte 5 und der Druckplatte 13 ein Zwischenraum 22 ausgebildet.

In diesem Zwischenraum 22 ist bis zur Montage der Befestigungsvorrichtung 1 und einem Bandlappen ein Füllstück 23 angeordnet. Mit diesem Füllstück 23 soll verhindert werden, daß vor der Montage der Befestigungsvorrichtung Fremdstoffe in den Zwischenraum 22 eindringen, die den späteren Zusammenbau der Befestigungsvorrichtung mit einem Bandlappen erheblich behindern können.

Das Gehäuse 2 der Befestigungsvorrichtung 1 ist mittels eines winkelförmigen Abdeckteils 24 geschlossen. Das Abdeckteil 24 hat einen ersten Winkelabschnitt 25, der mit einer Ausnehmung 26 versehen ist, durch die hindurch das Füllstück 23 aus der Befestigungsvorrichtung 1 entnehmbar und ein türscharnierseitiger Bandlappen in die Befestigungsvorrichtung 1 einfügbar ist.

In seinem rechtwinklig zum ersten Winkelabschnitt 25 sich erstreckenden zweiten Winkelabschnitt 27 weist das Abdeckteil 24 Durchbrechungen 28 bzw. 29 auf, durch die hindurch die Verstellspindeln 6 nach außen vorragen bzw. die Linsensenkschrauben 14 betätigbar sind.

Nach Einbau des Gehäuses 2 einschließlich der Befestigungsvorrichtung 1 an der Montagestelle wird das Füllstück 23 durch die Ausnehmung 26 des ersten Winkelabschnitts 25 des Abdeckteils 24 aus dem zwischen der Spannplatte 5 und der Druckplatte 13 ausgebildeten Zwischenraum 22 herausgezogen. Der Zwischenraum zwischen der Spannplatte 5 und der Druckplatte 13 bleibt offen, da die Druckplatte 13 durch Auflage der Grundseiten 21 ihrer Aussparungen 20 auf den freien Stirnflächen 12 der Hülsen 11 der Spannplatte 5 gehaltert ist.

Durch die Ausnehmung 26 des ersten Winkelabschnitts 25 des Abdeckteils 24 wird ein Bandlappen in den Zwischenraum 22 eingefügt. Nach Einfügen des Bandlappens in den Zwischenraum 22 wird die Verklemmung des Bandlappens in bezug auf die Befestigungsvorrichtung 1 erstellt, indem durch Betätigung der Linsensenkschrauben 14 durch die Durchbrechungen 29 des zweiten Winkelabschnitts 27 des Abdeckteils 24 hindurch die Druckplatte 13 in Richtung auf die Spannplatte 5 verbogen wird. Bei dieser Verformung der Grundplatte 13 verbleiben die Grundseiten 21 ihrer Aussparungen 20 an den Endabschnitten 19 auf den freien Stirnflächen 12 der spannplattenseitigen Hülsen 11. Es ist möglich, daß bei Betätigung der Linsensenkschrauben 14 nicht nur die Druckplatte 13 sondern auch die Spannplatte 5 verformt wird.

Nachdem der türscharnierseitige Bandlappen durch Verengung des Zwischenraums 22 zwischen der Spannplatte 5 und der Druckplatte 13 fixiert ist, kann durch Betätigung der Verstellspindeln 6 eine genaue Einstellung des Türscharniers bzw. einer daran befestigten Tür erfolgen.

## Patentansprüche

1. Befestigungsvorrichtung für Bandlappen von Scharnieren mit einer Spannplatte (5), einer Druckplatte (13), die der Spannplatte (5) zugeordnet ist und mit dieser einen Zwischenraum (22) bildet und mittels Schraubverbindungen (14) verbunden ist, und ggf. einem Füllstück (23), das zwischen der Spannplatte (5) und der Druckplatte (13) angeordnet und unmittelbar vor der Montage von Befestigungsvorrichtung (1) und Bandlappen aus dem Zwischenraum (22) zwischen Spann- (5) und Druckplatte (13) entnehmbar ist, **dadurch gekennzeichnet, daß** die Druckplatte (13) an ihren beiden Endabschnitten (19) mittels Widerlagern (11) ortsfest angeordnet und mittels der Schraubverbindungen (14) in Richtung auf die Spannplatte (5) zu verbiegbar ist.

2. Befestigungsvorrichtung nach Anspruch 1, die mittels Verstellspindeln (6) verstellbar in einem rahmenartigen Gehäuse (2) aufgenommen ist.

3. Befestigungsvorrichtung nach Anspruch 2, bei der die Verstellspindeln (6) die Druckplatte (13) überragende Endabschnitte (9) der Spannplatte (5) durchgreifen und die Widerlager (11) an den Endabschnitten (9) der Spannplatte (5) angeordnet sind.

4. Befestigungsvorrichtung nach Anspruch 3, bei der die Widerlager (11) einstückig mit der Spannplatte (5) ausgebildet sind.

5. Befestigungsvorrichtung nach Anspruch 3 oder 4, bei der die Widerlager freie Stirnflächen (12) von die Verstellspindeln (6) koaxial umgebenden Hülsen (11) aufweisen.

6. Befestigungsvorrichtung nach Anspruch 5, bei der die Druckplatte (13) an ihren Endabschnitten (19) jeweils eine teilkreisförmige Aussparung (20) aufweist, deren Radius dem der entsprechenden Verstellspindel (6) entspricht und an deren der Spannplatte (5) zugewandten Grundseite (21) die Druckplatte (13) auf der freien Stirnfläche (12) der die Verstellspindel (6) koaxial umgebenden Hülse (11) aufliegt.

7. Befestigungsvorrichtung nach einem der Ansprüche 1 bis 6, bei der die die Spannplatte (5) mit der Druckplatte (13) verbindenden Schraubverbindungen als Linsensenkschrauben (14) ausgebildet sind, die mit ihren Gewindeabschnitten (17) in Gewindeeingriff mit Gewindeausnehmungen (18) der Spannplatte (5) sind und mit ihren Linsenköpfen (15) in entsprechend gestalteten Konusausnehmungen (16) der Druckplatte (13) sitzen.

8. Befestigungsvorrichtung nach einem der Ansprüche 2 bis 7, deren Gehäuse (2) mittels eines winkelförmigen Abdeckteils (24) abgedeckt ist, das an seinem einen Winkelabschnitt (25) eine Ausnehmung (26), durch die hindurch das Füllstück (23) und der Bandlappen bewegbar sind, und an seinem anderen Winkelabschnitt (27) kreisförmige Durchbrechungen (28, 29) aufweist, durch die hindurch die Verstellspindeln (6) nach außen vorstehen und durch die Verschraubungen (14) betätigbar sind.

9. Befestigungsvorrichtung nach einem der Ansprüche 1 bis 8, bei der die Spannplatte (5) in Richtung auf die Druckplatte(13) zu verbiegbar ausgebildet ist.

## Claims

1. Fixing device for band tabs of hinges having a clamping plate (5), a pressure plate (13), which is associated with the clamping plate (5) and which forms an intermediate space (22) therewith and is connected thereto by means of screw connections (14), and optionally having a filler piece (23) which is arranged between the clamping plate (5) and the pressure plate (13) and which can be removed from the intermediate space (22) between the clamping plate (5) and the pressure plate (13) directly before the fixing device (1) and the band tabs are mounted, **characterised in that** the pressure plate (13) is arranged in a fixed manner at the two end portions (19) thereof by means of abutments (11) and can be bent in the direction towards the clamping plate (5) by means of the screw connections (14).

2. Fixing device according to claim 1, which is adjustably received in a frame-like housing (2) by means of adjusting spindles (6).

3. Fixing device according to claim 2, wherein the adjusting spindles (6) engage through end portions (9) of the clamping plate (5) that protrude above the pressure plate (13), and the abutments (11) are arranged at the end portions (9) of the clamping plate (5).

4. Fixing device according to claim 3, wherein the abutments (11) are constructed in one piece with the clamping plate (5).

5. Fixing device according to claim 3 or 4, wherein the abutments have free end faces (12) of sleeves (11) which surround the adjusting spindles (6) in a coaxial manner.

6. Fixing device according to claim 5, wherein the pressure plate (13) has, at each of the end portions (19) thereof, a partially circular recess (20), whose radius corresponds to that of the corresponding adjusting spindle (6) and at whose base side (21), which faces the clamping plate (5), the pressure plate (13) rests on the free end face (12) of the sleeve (11) which surrounds the adjusting spindle (6) in a coaxial manner.

7. Fixing device according to any one of claims 1 to 6, wherein the screw connections which connect the clamping plate (5) to the pressure plate (13) are in the form of raised countersunk-head screws (14) which are in threaded engagement, by means of the threaded portions (17) thereof, with threaded recesses (18) of the clamping plate (5) and which are seated in appropriately shaped tapered recesses (16) of the pressure plate (13) by means of the raised heads (15) thereof.

8. Fixing device according to any one of claims 2 to 7, whose housing (2) is covered by means of an angular covering portion (24) which has, on the first angular portion (25) thereof, a recess (26), through which the filler piece (23) and the band tab can be moved, and, on the second angular portion (27) thereof, circular openings (28, 29), through which the adjusting spindles (6) protrude outwards and through which screw connections (14) can be actuated.

9. Fixing device according to any one of claims 1 to 8, wherein the clamping plate (5) is constructed so as to be able to be bent in the direction towards the pressure plate (13).

## Revendications

1. Dispositif de fixation pour pentures de charnières comprenant une platine de serrage (5), une platine de pression (13) qui est associée à la platine de serrage (5), définit avec celle-ci un espace intermédiaire (22) et est liée à celle-ci par des vis (14), ainsi que le cas échéant une cale (23) qui est disposée entre la platine de serrage (5) et la platine de pression (13) et peut être retirée de l'espace intermédiaire (22) formé entre la platine de serrage (5) et la platine de pression (13) juste avant le montage du dispositif de fixation (1) et de la penture, **caractérisé en ce que** la platine de pression (13) à ses deux extrémités (19) est montée stationnaire à l'aide de contre-appuis (11) et peut être déformée en direction de la platine de serrage (5) à l'aide des vis (14).

2. Dispositif de fixation selon la revendication 1, qui est monté dans un boîtier (2) formant cadre avec possibilité de réglage au moyen de tiges de réglage (6).

3. Dispositif de fixation selon la revendication 2, dans lequel les tiges de réglage (6) traversent des parties d'extrémité (9) de la platine de serrage (5) dépassant par rapport à la platine de pression (13) et les contre-appuis (11) sont disposés sur les parties d'extrémité (9) de la platine de serrage (5).

4. Dispositif de fixation selon la revendication 3, dans lequel les contre-appuis (11) sont réalisés d'une pièce avec la platine de serrage (5).

5. Dispositif de fixation selon la revendication 3 ou 4, dans lequel les contre-appuis présentent des faces frontales (12) libres de douilles (11) entourant de manière coaxiale les tiges de réglage (6).

6. Dispositif de fixation selon la revendication 5, dans lequel la platine de pression (13), dans ses parties d'extrémité (19), présente chaque fois une échancrure (20) en forme de cercle partiel, dont le rayon correspond au rayon de la tige de réglage (6) associée et, au niveau de sa face inférieure (21) tournée vers la plaque de serrage (5), la plaque de. pression (13) repose sur la face frontale (12) libre de la douille (11) entourant de la tige de réglage (6) et coaxiale avec celle-ci.

7. Dispositif de fixation selon une des revendications 1 à 6, dans lequel les vis qui relient la platine de serrage (5) à la platine de pression (13) sont des vis à tête fraisée bombée (14), qui sont en prise par leur partie filetée (17) avec des trous filetés (18) dans la platine de serrage (5) et sont insérées avec leur tête bombée (15) dans des trous coniques (16) adaptés dans la platine de pression (13).

8. Dispositif de fixation selon une des revendications 2 à 7, dont le boîtier (2) est fermé par un élément formant couvercle (24) en forme d'équerre, qui, dans l'une (25) des ailes d'équerre comporte une découpe (26) dans laquelle la cale (23) et la penture peuvent être déplacées et qui, dans l'autre aile d'équerre (27), présente des passages (28, 29) circulaires au travers desquels les tiges de réglage (6) font saillie vers l'extérieur peuvent être réglées au moyen des vis (14).

9. Dispositif de fixation selon une des revendications 1 à 8, dans lequel la platine de serrage (5) peut fléchir en direction de la plaque de pression (13).
